# FASCICULE DE BREVET EUROPEEN

(11) **EP 0 344 127 B1**
(45) Date de publication et mention de la délivrance du brevet: **25.08.1993**
(21) Numéro de dépôt: 89830185.8
(22) Date de dépôt: 03.05.1989
(51) Int. Cl.: H01K 1/46

(54) **Support pour douille de lampe halogène et dispositif de blocage des conducteurs correspondant**
Halogenlampenfassungsträger und Fixiergerät für die entsprechenden Stromzuführungen
Support for halogen lamp socket and blocking device for the corresponding lead-in wires

(30) Priorité: 24.05.1988 IT 941588
(43) Date de publication de la demande: 29.11.1989
(73) Titulaire: PEISA S.r.L., 50141 Firenze (IT)
(72) Inventeur: Pini, Belisario, I-50141 Firenze (IT)
(74) Mandataire: Martini, Lazzaro

(56) Documents cités:
- US-A- 4 533 851
- IBM TECHNICAL DISCLOSURE BULLETIN, vol. 8, no. 5, 5th October 1965, page 722, New York, US; L.F. FOYTLIN: "Right-angle strain relief clamp"

## Description

La présente invention concerne un support pour douille de lampe halogène avec dispositif de blocage des deux conducteurs d'alimentation.

Il est connu que jusqu'à aujourd'hui, les lampes halogènes prévoient un support en porcelaine avec les bornes des conducteurs d'alimentation, libres à l'intérieur de l'enveloppe et les conducteurs correspondants pincés.
Cette disposition nécessite le blocage des bornes des conducteurs unipolaires en amont de la pince afin d'empêcher que, lors de l'extraction de la lampe et/ou du réflecteur, on n'entraîne les conducteurs en les enlevant de la pince.

La présente invention a pour principal but d'éliminer cet inconvénient.
Ce résultat a été atteint conformément à la revendication 1 en réalisant un support pour la douille d'une lampe halogène caractérisé en ce qu'il comprend un corps avec deux pattes parallèles, identiques, creuses et avec les embouchures coplanaires, et dont les cavités sont destinées à loger, avec un forcement élastique, deux vis autotaraudeuses, portant la douille, avec ou sans l'interposition d'un réflecteur; un appendice disposé transversalement à une desdites pattes, qui est pourvu d'une concavité et d'un trou traversant et un goujon à profil correspondant à la concavité dudit appendice auquel il est fixé au moyen d'une vis autotaraudeuse et avec l'interposition des deux conducteurs d'alimentation de la lampe dans des positions diamétralement opposées.

Selon une autre caractéristique de l'invention, ledit corps est pourvu d'une troisième patte, avec trou borgne, parallèle et surélevée par rapport aux deux premières et avec l'embouchure orientée du côté opposé, dont la cavité est destinée à recevoir, avec un forcement élastique, une vis autotaraudeuse de fixation d'un écran de la lampe.

Selon une autre caractéristique de l'invention, ledit corps est pourvu d'un trou parallèle auxdites pattes et fileté pour permettre le passage des conducteurs et la fixation du corps à une tige de l'appareil d'éclairage.

Les avantages obtenus grace à l'invention consistent essentiellement en ce que la douille est fixée au support au moyen de deux vis autotaraudeuses; qu'une seule vis autotaraudeuse permet le blocage simultané des deux conducteurs d'alimentation; que ledit blocage est situé à proximité des bornes; que tous les composants sont réalisés en PPS suivant le procédé du moulage; que le dispositif réalisé conformément à l'invention est d'application facile et rapide et de très grande fiabilité même après une longue période de fonctionnement.

Ces avantages et caractéristiques ainsi que d'autres seront plus et mieux compris de chaque homme du métier à la lumière de la description qui va suivre et à l'aide des dessins donnés à titre d'exemplification pratique de l'invention, mais à ne pas considérer dans le sens limitatif; dessins sur lesquels: - la FIG. 1 représente une vue éclatée, partiellement en coupe, d'un support pour douille de lampe halogène avec dispositif de blocage des conducteurs selon l'invention; - la FIG. 2 représente une vue de côté du support de la Fig. 1; - la FIG. 3 représente une vue en plan du support de la Fig. 1 à l'état assemblé; - la FIG. 4 représente une vue en coupe suivant la ligne A-A de la Fig. 3; - la FIG. 5 représente une vue en coupe suivant la ligne B-B de la Fig. 4; - la FIG. 6 représente une vue d'ensemble, partiellement en coupe, d'une variante du support de la Fig. 1; - la FIG. 7 représente une vue de côté du support de la Fig. 6; - la FIG. 8 représente une vue d'ensemble, partiellement en coupe, d'une variante du dispositif de blocage des conducteurs pour le support de la Fig. 4; - la FIG. 9 représente une vue en plan du dispositif de la Fig. 8 prêt à l'usage; - la FIG. 10 représente une vue en coupe suivant la ligne A-A de la Fig. 9; - la FIG. 11 représente une vue en coupe suivant la ligne B-B de la Fig. 9.

Réduit à sa structure essentielle et en référence aux figures 1 à 5 des dessins, un support pour douille de lampe halogène avec moyens de blocage des conducteurs correspondant, conformément à l'invention, comprend:
- un corps 1 avec deux premières pattes cylindriques 10, identiques, parallèles, creuses et avec les embouchures 11 coplanaires et dont les cavités borgnes 13 sont destinées à loger, avec un forcement élastique, deux vis correspondantes 3 autotaraudeuses et portant une douille 2; avec une troisième patte cylindrique 12 parallèle aux deux premières pattes 10, le long de leur axe de symétrie, surélevée par rapport à celles-ci et avec l'embouchure 14 orientée du côté opposé, et dont la cavité 16 qui est borgne, est destinée à loger, avec un forcement élastique, une vis autotaraudeuse pour la fixation d'un écran de la lampe (non représenté); avec un appendice 15, disposé transversalement et symétriquement par rapport au plan desdites pattes 10,12, possédant un profil sensiblement en forme de V et pourvu d'un trou 17 central vertical traversant, qui est destiné à loger, avec un forcement élastique, une vis autotaraudeuse 6 passant dans un trou correspondant 19 d'un goujon 18 qui possède un profil en forme de V correspondant à celui de l'appendice et qui est destiné à bloquer, dans des positions diamétralement opposées les deux conducteurs 7 d'alimentation de la lampe;
- une douille 2 pour lampe halogène à fixer sur ledit corps 1 au moyen de deux vis 3 et avec l'interposition d'un réflecteur 4 dans lequel est opportunément prévue une fente appropriée.

Ledit corps 1 et ladite douille 2 sont avantageusement réalisés en matière plastique rigide à haute résistance à la chaleur, comme par exemple le PPS, et sont obtenus par le procédé du moulage.

En référence aux Fig. 6 à 11 des dessins, il est prévu, conformément à l'invention, de réaliser séparément le support pour la douille de la lampe halogène et les moyens de blocage des conducteurs. Dans ce cas, le support comprend un corps 1′ avec une cavité axiale 10′ traversante et taraudée pour la fixation à la tige de la lampe (non représentée); avec deux pattes cylindriques 10 identiques, parallèles, creuses et avec les embouchures 11 coplanaires et dont les cavités 13 sont borgnes et destinées à recevoir, avec un forcement élastique, deux vis correspondantes 3 autotaraudeuses et portant un réflecteur 4.
Et le dispositif de blocage des conducteurs comprend une patte cylindrique 10 avec une cavité axiale 13 pour recevoir une vis correspondante 3 de fixation à l'appareil d'éclairage 4 et un appendice 15 disposé trasversalement et symétriquement par rapport à ladite patte 10 avec un profil en V et un trou central 17 vertical, traversant pour recevoir, avec un forcement élastique, une vis autotaraudeuse 6 traversant un goujon correspondant 18 de blocage des deux conducteurs 7, dans des positions diamétralement opposées.

## Revendications

1. Support pour douille de lampe halogène avec dispositif de blocage des deux conducteurs d'alimentation, caractérisé en ce qu'il comprend un corps (1,1′) avec deux pattes parallèles (10) identiques, creuses et avec les embouchures coplanaires, et dont les cavités sont destinées à loger, avec un forcement élastique, deux vis (3) autotaraudeuses, portant la douille (2), avec ou sans interposition d'un réflecteur (4);
- un appendice (15) disposé transversalement à une des pattes (10), qui est pourvu d'une concavité et d'un trou traversant (17) et
- un goujon (18) à profil correspondant à la concavité dudit appendice (15) auquel il est fixé au moyen d'une vis autotaraudeuse (6) et avec interposition des deux conducteurs (7) d'alimentation de la lampe, dans des positions diamétralement opposées.

2. Support selon la revendication 1, caractérisé en ce que ledit appendice (15) avec la patte correspondante (10) est séparé du corps (1).

3. Support selon la revendication 1, caractérisé en ce que ledit corps (1) est pourvu d'une troisième patte cylindrique (12) parallèle aux deux premières (10) le long de leur axe de symétrie, qui est surélevée par rapport à celles-ci et dont l'embouchure est orientée du côté opposé par rapport aux embouchures des pattes (10), et dont la cavité est destinée à recevoir, avec un forcement élastique, une vis de fixation d'un écran de l'appareil d'éclairage.

4. Support selon la revendication 1, caractérisé en ce que ledit corps (1′) est pourvu d'un trou traversant et taraudé (10′) pour le passage des conducteurs et la fixation du support à la tige de l'appareil d'éclairage.

5. Support selon une ou plusieurs des revendications précédentes, caractérisé en ce que le corps (1,1′) et/ou l'appendice (15) avec le goujon correspondant (18) sont réalisés en matière plastique synthétique rigide, résistante à la chaleur, par exemple en PPS, suivant le procédé du moulage.

## Claims

1. Support for socket of a halogen lamp with locking device of two feed conductors characterized in that it includes a body ( 1,1') with two parallel identical lugs (10), hollow and with coplanar openings and in whose cavities two self-tapping screws (3) are intended to lodge, with elastic force, carrying the socket (2) with or without the interposition of a reflector (4);
- an extension (15) arranged transversely to one of the lugs (10) which is provided with a concavity and a hole (17) through it,and
- a bolt (18) having a profile corresponding to the concavity of the said extension (15), to which it is fixed by means of a self-tapping screw (6) and with interposition of the two feed conductors (7) of the lamp in diametrically opposite positions.

2. Support according to claim 1, characterized in that the said extension (15 ) with the corresponding lug (10) is separate from the body (1).

3. Support according to claim 1, characterized in that the said body (1) is provided with a third cylindrical lug (12) parallel to the first two (10) along their axis of symmetry, which is raised relative to them and whose opening is directed to the opposite side relative to the opening of the lugs (10) and whose cavity is intended to receive, with elastic force, a fixing sctew of a shade of the lighting equipment.

4. Support according to claim 1, characterized in that the said body (1') is provided with a threaded hole through it (10') for the conductors to pass through and the fixing of the support at the rod of the lighting equipment.

5. Support according to one or more of the preceding claims, characterized in that the body ( 1,1') and/or the extension (15) with the corresponding bolt (18) are made of a rigid plastic material resistant to heat, for example PPS, by the casting process.

## Patentansprüche

1. Lampenfassung für eine Halogenlampe mit einer Vorrichtung zum Festlegen der beiden Versorgungsleiter, dadurch **gekennzeichnet,** daß sie einen Körper (1, 1') mit zwei parallelen, identischen, hohlen Zapfen (10) aufweist, deren Mündungen koplanar sind und deren Hohlräume dazu dienen, unter elastischer Verformung zwei selbstschneidende Schrauben (3) aufzunehmen, die die Fassung tragen, wobei ein Reflektor (4) dazwischengesetzt sein kann,
- mit einem Ansatz (15), der seitlich an einem der Zapfen (10) angeordnet und mit einer Ausnehmung sowie einem durchgehenden Loch (17) versehen ist, und mit
- einem Block (18), der ein der Ausnehmung des Ansatzes (15) entsprechendes Profil aufweist und am Ansatz vermittels einer selbstschneidenden Schraube (6) befestigt ist, wobei die beiden Versorgungsleiter (7) der Lampe in einander diametral gegenüberliegenden Stellungen dazwischengefügt sind.

2. Fassung nach Anspruch 1, dadurch **gekennzeichnet,** daß der Ansatz (15) mit dem entsprechenden Zapfen (10) vom Körper (1) getrennt ist.

3. Fassung nach Anspruch 1, dadurch **gekennzeichnet,** daß der Körper (1) mit einem dritten zylindrischen Zapfen (12) versehen ist, der parallel zu den beiden ersten Zapfen (10) längs deren Symmetrieachse und oberhalb der beiden anderen Zapfen angeordnet ist und dessen Mündung zur entgegengesetzten Seite wie die Mündungen der Zapfen (10) weist, und dessen Hohlraum dazu dient, unter elastischer Verformung eine Befestigungsschraube für einen Schirm der Beleuchtungseinrichtung aufzunehmen.

4. Fassung nach Anspruch 1, dadurch **gekennzeichnet,** daß der Körper (1') mit einem durchgehenden, mit einem Gewinde versehenen Loch (10') versehen ist, das zur Durchführung der Leiter und zur Befestigung der Fassung an der Stange der Beleuchtungseinrichtung dient.

5. Fassung nach einem oder mehreren der vorhergehenden Ansprüche, dadurch **gekennzeichnet,** daß der Körper (1, 1') und/oder der Ansatz (15) mit dem zugehörigen Block (18) aus einem festen, hitzebeständigen synthetischen Kunststoffmaterial, beispielsweise aus PPS (= Polyphenylensulfid) durch Formgießen hergestellt sind.
